# FASCICULE DE BREVET EUROPEEN

(11) **EP 2 050 899 B1**
(45) Date de publication et mention de la délivrance du brevet: **08.06.2011**
(21) Numéro de dépôt: 08352020.5
(22) Date de dépôt: 17.10.2008
(51) Int. Cl.: E05B 1/00, E05B 15/16

(54) **Dispositif pour la manoeuvre d'une porte ou analogue, formé à partir de profilés**
Vorrichtung zur Betätigung einer Tür oder einem ähnlichem Element, das aus Profilen erstellt ist
Device for manoeuvring a door or similar, made up of rails

(30) Priorité: 19.10.2007 FR 0707312
(43) Date de publication de la demande: 22.04.2009
(73) Titulaire: NORSK HYDRO ASA, 0240 Oslo (NO)
(72) Inventeur: Monfort, Bernard, 31400 Toulouse (FR)
(74) Mandataire: Morelle, Guy Georges Alain

(56) Documents cités:
- EP-A- 1 338 730
- EP-A- 1 734 208
- WO-A1-2004/073454
- DE-U1- 8 707 347
- US-A- 4 040 695
- US-A- 5 402 553
- US-A- 5 659 927

## Description

La présente invention se rapporte à un dispositif pour la manoeuvre d'une porte ou analogue, comportant :
- une poignée apte à une prise en main,
- des moyens de fixation de ladite poignée sur ladite porte ou analogue,
- ladite poignée apte à une prise en main comprenant un premier profilé comportant un premier voile de matière définissant une première face externe, une première face interne opposée à la première face externe et séparée de celle-ci par l'épaisseur de matière dudit premier voile de matière.

Ce type de dispositif est connu et largement utilisé. En général, la poignée issue du profilé est fixée rigidement sur la porte au moyen de vis ou analogue, et l'utilisateur saisit le profilé pour tirer ou pousser sur la porte. Le document US 5,402,553 par exemple, décrit un tel dispositif. Un principal inconvénient de ce type de poignée de porte est que la prise de la poignée n'est pas ergonomique pour l'utilisateur car elle possède des bords longitudinaux présentant une ou plusieurs arêtes inconfortables. Ceci provient du fait que ces poignées sont tirées d'un profilé à voile mince pour des questions de réduction de poids, de coût, et de faisabilité en matière de structure profilée.

La présente invention vise à pallier ces inconvénients et à apporter d'autres avantages. Plus précisément, elle consiste en un dispositif pour la manoeuvre d'une porte ou analogue, tel que défini plus haut, et se caractérisant en ce que :
- ladite poignée comprend en outre un deuxième profilé, distinct du premier profilé, et comportant un deuxième voile de matière définissant une deuxième face externe, une deuxième face interne opposée à la deuxième face externe et séparée de celle-ci par l'épaisseur de matière dudit deuxième voile de matière, et
- en ce qu'il comprend des moyens de liaison d'un profilé à l'autre, en sorte que les premier et deuxième profilés coopèrent, lorsqu'ils sont liés l'un à l'autre, de façon que les faces internes des premier et deuxième profilés soient disposées en vis-à-vis et séparées l'une de l'autre, par un espace dit interne, ladite poignée présentant ainsi une épaisseur h conférée par l'épaisseur des premier et deuxième voiles des premier et deuxième profilés, respectivement, additionnée de l'épaisseur dudit espace interne compris entre ces derniers.

Le dispositif selon l'invention permet, grâce à la combinaison de deux profilés associés ensemble, d'obtenir une ergonomie plus adaptée à la prise en main de la poignée, en offrant des possibilités de formation d'arrondis, par exemple aux endroits les plus appropriés en fonction de la conception de la poignée, tout en permettant de conserver une obtention de la poignée à partir de profilés, légère, et proposant des épaisseurs ergonomiques de poignées, et des avantages, comparables à des poignées lourdes et plus onéreuses.

Selon une caractéristique avantageuse, les axes longitudinaux respectifs des premier et deuxième profilés sont parallèles lorsque les premier et deuxième profilés sont liés l'un à l'autre.

Selon une caractéristique avantageuse, chacun desdits premier et deuxième profilés comporte un premier et un deuxième bords longitudinaux, entre lesquels s'étend ledit voile de matière, et deux bords longitudinaux respectifs des deux premier et deuxième profilés sont en contact l'un avec l'autre.

Selon une caractéristique avantageuse, les premiers bords longitudinaux de chacun des premier et deuxième profilés sont en contact l'un avec l'autre, et les deuxièmes bords longitudinaux de chacun des premier et deuxième profilés sont en contact l'un avec l'autre.

Selon une caractéristique avantageuse, lesdits moyens de liaison d'un profilé à l'autre, comprennent des moyens d'emboîtement de deux bords longitudinaux respectifs des premier et deuxième profilés.

Selon une caractéristique avantageuse, lesdits moyens de liaison comprennent lesdits moyens de fixation de la poignée sur la porte ou analogue.

Selon une caractéristique avantageuse, lesdits moyens d'emboîtement sont disposés sur deux bords respectifs des premier et deuxième profilés, et les moyens de fixation de la poignée sur la porte ou analogue sont disposés sur les deux autres bords respectifs des premier et deuxième profilés.

Selon une caractéristique avantageuse, les premier et deuxième profilés adoptent respectivement des formes courbes incluses l'une dans l'autre.

Selon une caractéristique avantageuse, l'un desdits premier ou deuxième profilés comprend à l'un des bords, un retour longitudinal d'une largeur correspondant à l'épaisseur du voile de matière de l'autre profilé, et destiné à former une butée pour le bord correspondant de ce dernier.

Selon une caractéristique avantageuse, deux des bords longitudinaux du premier et du deuxième profilés, qui sont en contact, ont des profils parallèles et superposés dans la zone de contact, et les deux autres bords longitudinaux du premier et du deuxième profilés, qui sont en contact, ont des profils se joignant bout à bout.

D'autres caractéristiques et avantages apparaîtront à la lecture qui suit de deux exemples de modes de réalisation d'un dispositif pour la manoeuvre d'une porte ou analogue, selon l'invention, accompagnée des dessins, exemples donnés à titre illustratif non limitatif.
La figure 1 représente une vue de dessus en éclatée d'un premier exemple de mode de réalisation d'un dispositif pour la manoeuvre d'une porte ou analogue selon l'invention.
La figure 2 représente une vue en perspective avant et de dessus de l'exemple de la figure 1, en position éclatée également.
La figure 3 représente une vue de dessus de l'exemple du dispositif de la figure 1, assemblée.
La figure 4 représente une vue en perspective avant et de dessus de l'exemple de la figure 3, en position assemblée également.
La figure 5 représente une vue éclatée en perspective avant et de dessus d'un deuxième exemple de mode de réalisation d'un dispositif pour la manoeuvre d'une porte ou analogue, selon l'invention.
La figure 6 représente une vue en perspective avant et de dessus de l'exemple de la figure 5, en position assemblée.

Le dispositif pour la manoeuvre d'une porte ou analogue, représenté sur les figures 1 à 4 est plus particulièrement destiné à être fixé sur une porte ou analogue (non représentée), comme cela sera expliqué plus loin, et comprend :
- une poignée 1 apte à une prise en main,
- des moyens de fixation de la poignée 1 sur la porte ou analogue, comme cela sera expliqué plus en détail plus loin,
- la poignée 1 apte à une prise en main comprenant un premier profilé 2 comportant un premier voile 4 de matière définissant une première face externe 5, une première face interne 6 opposée à la première face externe 5 et séparée de celle-ci par l'épaisseur de matière du premier voile 4 de matière,
- un deuxième profilé 3, distinct du premier profilé 2, et comportant un deuxième voile 7 de matière définissant une deuxième face externe 8, une deuxième face interne 9 opposée à la deuxième face externe 8 et séparée de celle-ci par l'épaisseur de matière du deuxième voile 7 de matière.

Le dispositif représenté sur les figures 1 à 4 comprend en outre des moyens de liaison 10 d'un profilé à l'autre, en sorte que les premier 2 et deuxième 3 profilés coopèrent, lorsqu'ils sont liés l'un à l'autre, de façon que les faces internes 6, 9 des premier 2 et deuxième 3 profilés soient disposées en vis-à-vis et séparées l'une de l'autre, par un espace 11 dit interne, la poignée 1 présentant ainsi une épaisseur h conférée par l'épaisseur des premier 4 et deuxième 7 voiles des premier 2 et deuxième 3 profilés, respectivement, additionnée de l'épaisseur de l'espace interne 11 compris entre ces derniers, comme représenté plus particulièrement sur la figure 3.

Les premier 2 et deuxième 3 profilés sont de préférence métalliques, par exemple en alliage léger, et sont issus du tronçonnage d'une barre de profilé dont la section transversale correspond à une partie de la section transversale de la poignée 1. La longueur des profilés 2 et 3 de la poignée 1 est déterminée selon les besoins en fonction de la hauteur ou longueur de poignée 1 que l'on souhaite obtenir selon que la poignée 1 est agencée verticalement ou horizontalement sur la porte sur laquelle elle est fixée. Les profilés 2 et 3 présentent respectivement des sections transversales différentes comme expliqué plus loin.

Selon l'exemple, le premier profilé 2 se présente avantageusement sous la forme d'un voile 4 de matière d'épaisseur sensiblement constante, et adoptant un profil courbe, comme représenté plus particulièrement sur la figure 1 ou 3, le premier profilé 2 pouvant être qualifié de profilé extérieur de la poignée 1, étant le profilé en vue lorsqu'on s'approche de la poignée fixée sur la porte (non représentée).

La section de ce profilé extérieur 2 adopte par exemple une forme courbe présentant un premier 12 et un deuxième 13 bords longitudinaux, avantageusement rectilignes et parallèles entre eux, entre lesquels s'étend le voile 4 courbe d'épaisseur avantageusement sensiblement constante constitutive du profilé. Le voile 4 comporte, par exemple, à partir du premier bord 12, pris dans le sens de l'extension transversale du profilé extérieur, une partie 14 plane destinée à être en contact avec la surface ou les points de contact plan de la porte (non représenté), puis forme à l'extrémité de cette partie plane 14, par exemple une partie courbe 15 sensiblement arrondie effectuant un retourné à 180 ° environ pour que le voile 4 se retrouve, en fin de partie courbe 15, parallèle ou sensiblement parallèle à la partie plane 14 ; puis le voile 4 s'étend dans une direction sensiblement parallèle à la partie plane 14, selon une forme par exemple légèrement courbe, pour finir, au deuxième bord longitudinal 13, par un arc 16 de courbe tourné vers la partie plane 14, et dont la tangente au bord 13 du profilé 2 est sensiblement perpendiculaire à la partie plane 14.

Selon l'exemple, le deuxième profilé 3 se présente avantageusement sous la forme d'un voile 7 de matière d'épaisseur sensiblement constante, et adoptant un profil courbe, comme représenté plus particulièrement sur la figure 1 ou 3, le deuxième profilé 3 pouvant être qualifié de profilé intérieur 3 de la poignée 1, étant le profilé qui n'est normalement pas en vue lorsqu'on s'approche de la porte (non représentée), car étant caché par le profilé extérieur 2, sauf dans certains cas de mode de réalisation, comme cela sera expliqué plus loin avec l'aide des figures 5 et 6.

La section de ce profilé intérieur 3 adopte par exemple une forme courbe présentant un premier 17 et un deuxième 18 bords longitudinaux, avantageusement rectilignes et parallèles entre eux, entre lesquels s'étend le voile 7 courbe d'épaisseur avantageusement sensiblement constante constitutif du profilé intérieur. Le voile 7 comporte, par exemple, à partir du premier bord 17, pris dans le sens de l'extension transversale du profilé intérieur 3, une partie 19 plane ou sensiblement plane, dont la face interne 9 est destinée à être en contact avec la face interne 6 du profilé extérieur 2, puis forme à l'extrémité de cette partie plane 19, par exemple une partie courbe 20 sensiblement arrondie effectuant un retourné à 180 ° environ pour que le voile 7 se retrouve, en fin de partie courbe 20, parallèle ou sensiblement parallèle à la partie plane 19 ; puis le voile 7 s'étend dans une direction sensiblement parallèle à la partie plane 19, selon une forme par exemple légèrement courbe, pour finir, au deuxième bord longitudinal 18, par un arc 21 de courbe tourné à l'opposé de la partie plane 19, et dont la tangente au bord 18 du profilé 3 est sensiblement perpendiculaire à la partie plane 19.

Comme plus particulièrement représenté sur les figures 2 et 4, les axes longitudinaux respectifs des premier 2 et deuxième 3 profilés sont avantageusement parallèles lorsque les premier et deuxième profilés sont liés l'un à l'autre.

Comme le montre la figure 3, le voile 4 de matière du profilé extérieur 2 s'étend avantageusement entre le premier 12 et le deuxième 13 bords longitudinaux de ce profilé 2, et le voile 7 de matière du profilé intérieur 3 s'étend avantageusement entre le premier 17 et le deuxième 18 bords longitudinaux de ce profilé 3.

En outre, les premiers bords 12, 17 des profilés extérieur 2 et intérieur 3 sont avantageusement en contact l'un avec l'autre, et les deuxièmes bords 13, 18 des profilés extérieur 2 et intérieur 3 sont en outre également avantageusement en contact l'un avec l'autre, comme le montre la figure 3, en sorte de former une section transversale de poignée 1 constituée d'un voile 4, 7 de matière apparemment continu, définissant un contour fermé ou sensiblement fermé, enfermant un espace d'air interne 11 entre les deux profilés. Il est à noter que cet espace interne 11 débouche librement et transversalement aux deux extrémités longitudinales des profilés 2, 3, comme le montrent les figures 2 ou 4. À ces extrémités longitudinales, les profilés 2 et 3 peuvent posséder toute découpe prenant en considération notamment des critères esthétiques ; dans l'exemple des figures 1 à 4, ces extrémités longitudinales des profilés 2 et 3 sont par exemple droites et perpendiculaires à l'axe longitudinal des profilés.

L'un des premier 2 ou deuxième 3 profilés, par exemple le profilé intérieur 3 comme représenté, comprend avantageusement à l'un des bords 17, 18, par exemple au premier bord 17 longitudinal, un retour 22 d'extension longitudinale d'une hauteur correspondant à l'épaisseur du voile 4 de matière de l'autre profilé, en l'occurrence le profilé extérieur 2, et destiné à cacher la tranche du bord 12 longitudinal correspondant de ce dernier, comme représenté sur la figure 3, ou à former une butée entre les profilés extérieur et intérieur.

Ainsi que cela apparaît sur la figure 3, dans l'exemple représenté, deux des bords longitudinaux du premier 2 et du deuxième 3 profilés, s'agissant de préférence des deux premiers bords 12, 17, qui sont en contact, ont des profils parallèles ou sensiblement parallèles, et superposés dans la zone de contact, via les parties planes 14 et 19 telles que décrites plus haut. Les deux autres bords longitudinaux du premier 2 et du deuxième 3 profilés, s'agissant dans ce cas des deux deuxièmes bords 13, 18, qui sont en contact, ont des profils se joignant bout à bout pour obtenir une continuité apparente du voile de matière.

Comme représenté sur les figures 3 ou 4, les premier 2 et deuxième 3 profilés adoptent respectivement des formes courbes incluses l'une dans l'autre.

Les moyens de liaison 10 d'un profilé à l'autre, comprennent avantageusement des moyens d'emboîtement 23 de deux bords longitudinaux respectifs des premier 2 et deuxième 3 profilés, de préférence des deux deuxièmes bords 13, 18 des profilés externe 2 et interne 3, comme représenté sur la figure 3.

Ces moyens d'emboîtement 23 peuvent par exemple être constitués d'un emboîtement de type mâle-femelle, l'élément mâle 24 de l'emboîtement étant réalisé sur la tranche du voile 4, 7 de matière de l'un des profilés intérieur 3 ou extérieur 2 au niveau du deuxième bord 13, 18, et l'élément femelle 25 de l'emboîtement étant réalisé sur la tranche du voile 7, 4 de matière de l'autre des profilés intérieur 3 ou extérieur 2 au niveau du deuxième bord 13, 18 longitudinal. Dans l'exemple représenté, l'emboîtement 23 est notamment un simple assemblage de formes métalliques mâle-femelle complémentaires, sans contre dépouille, en sorte que les deux deuxièmes bords longitudinaux 13, 18 des deux profilés, les plus éloignés de la fixation de la poignée sur la porte ou analogue, soient associés bout à bout et ne puissent pas se dissocier lorsque la poignée 1 est manoeuvrée. L'élément femelle est par exemple une rainure longitudinale de section transversale rectangulaire, et l'élément mâle est par exemple une protubérance longitudinale de section transversale rectangulaire complémentaire de celle de la rainure longitudinale.

Dans ce cas d'emboîtement, la poignée 1 est avantageusement fixée à la porte ou analogue par les premiers bords longitudinaux 12, 17 des profilés, par exemple au moyen de vis de fixation (non représentées) traversant les voiles 4, 7 des deux profilés extérieur 2 et intérieur 3 dans la zone des parties planes 14, 19 de ces derniers, comme montré par l'axe de référence 10 sur la figure 3 symbolisant l'axe d'une vis ou d'un boulon par exemple. La rigidité des profilés extérieur 2 et intérieur 3, combinée à l'emboîtement 23 simple tel que décrit ci-dessus, confère une liaison avantageusement complète et suffisamment rigide entre les deux profilés, lorsque la poignée 1 est fixée complètement et de préférence rigidement sur la porte par les premiers bords longitudinaux 12, 17.

Dans ce cas de fixation de la poignée 1 sur la porte ou analogue, il y a lieu de noter que les moyens de liaison 10 avantageusement complète d'un profilé à l'autre, comprennent donc les moyens de fixation de la poignée sur la porte ou analogue. Ainsi, les vis de fixation de la poignée à la porte ou analogue coopèrent avec l'emboîtement 23 afin de lier des profilés 2, 3 ensemble de manière complète, et démontable de préférence. Lorsqu'un utilisateur tire ou pousse sur la poignée 1, il existe une certaine élasticité de la poignée, induite par la structure en forme de voile des profilés, qui tend à auto-verrouiller l'emboîtement 23.

En outre, les moyens d'emboîtement 23 sont avantageusement disposés sur deux bords respectifs 13, 18 des premier 2 et deuxième 3 profilés, et les moyens de fixation de la poignée sur la porte ou analogue sont disposés sur les deux autres bords respectifs 12, 17 des premier 2 et deuxième 3 profilés.

L'emboîtement des deux profilés 2, 3 a été réalisé dans l'exemple ci-dessus de manière préférentielle dans l'arrondi de jonction des deux profilés à l'opposé de la liaison de ces derniers avec la porte ou analogue. Une telle poignée confère à l'utilisateur une bonne ergonomie car la partie de la poignée 1 qui est saisie par l'utilisateur, comportant la jonction des bords 13 et 18 longitudinaux, est arrondie et ne présente pas de partie saillante ou d'arête, tout en préservant la possibilité d'obtenir les profilés 2 et 3 aisément en fabrication. Il est à noter que cette jonction peut avoir lieu à un autre endroit de la section transversale de la poignée 1, en fonction des possibilités de réalisation des profilés.

L'emboîtement 23 entre les profilés extérieur 2 et intérieur 3, sur les deuxièmes bords longitudinaux 13, 18 peut, de manière alternative, être réalisé par clippage, ou par un emboîtement à coulissement longitudinal d'un profilé sur l'autre, par exemple un emboîtement à queue d'aronde, établissant une liaison à un degré de liberté en translation entre les deux profilés, liberté de translation qui est supprimée par la fixation des profilés sur la porte sur les autres bords longitudinaux 12, 17, comme expliqué plus haut par exemple.

Il y a lieu de noter qu'un emboîtement du type de l'emboîtement 23 décrit plus haut, peut de manière additionnelle être réalisé sur les premiers bords 12, 17 des deux profilés 2 et 3. La liaison rigide complète entre les deux profilés 2 et 3 pouvant être obtenue par tout moyen, par exemple clippage, sans utilisation des moyens de fixation de la poignée sur la porte. Toutefois, il est avantageux de profiter de ces moyens de fixation pour achever la liaison complète rigide des deux profilés 2 et 3, comme expliqué plus haut.

L'épaisseur h de la poignée est considérée essentiellement dans la partie de poignée, décollée de la porte, soit dans la partie des profilés comprise entre les parties courbes 15 et 20 des profilés 2 et 3 respectivement, et les deuxièmes bords 13, 18 de ces profilés. Cette épaisseur h peut être sensiblement constante comme dans l'exemple représenté, mais peut, de manière alternative, être variable, cette dernière possibilité résultant avantageusement de l'association de deux profilés entre eux, selon l'objectif recherché, par exemple en fonction de critères esthétiques. De ce fait, l'espace interne 11 peut adopter une épaisseur régulière et sensiblement constante dans la partie de la poignée 1 définie ci-dessus, mais peut, de manière alternative, adopter une épaisseur variable. À titre d'exemple, l'épaisseur h peut être de l'ordre de 1 à 2 centimètres, conférant à l'espace interne 11 une épaisseur (selon la direction h) inférieure à 1 centimètre, sur une largeur de plus de 10 centimètres, prise entre les parties courbes 15, 20 et les deuxièmes bords 13, 18 longitudinaux. L'épaisseur des voiles à titre d'exemple peut être comprise entre 2 et 4 millimètres.

La poignée 1 représentée sur les figures 1 à 4 est par exemple fixée de la manière suivante : les deux profilés 2 et 3 sont emboîtés l'un sur l'autre, ou glissés l'un dans l'autre, afin de réaliser l'emboîtement 23, puis les deux profilés 2, 3 ainsi emboîtés, sont fixés à la porte ou analogue, par exemple au moyen de vis de fixation qui traversent les voiles 4, 7 dans la zone des bords 12, 17 des profilés, opposée à celle de l'emboîtement 23.

Les figures 5 et 6 montrent un deuxième exemple de mode de réalisation d'une poignée selon l'invention, qui est similaire au premier exemple selon les figures 1 à 4, et diffèrent de celui-ci en ce que le premier profilé 2 ou profilé extérieur comporte avantageusement des ouvertures traversantes 30 dans le voile 4, permettant d'accéder à la vision de la surface interne 9 du deuxième profilé 3 ou profilé intérieur à travers lesdites ouvertures 30. Il est à noter que, pour le deuxième exemple représenté sur les figures 5 et 6, les éléments fonctionnellement similaires à ceux du premier exemple sont désignés avec les mêmes références numériques que celles du premier exemple.

Les ouvertures 30 traversantes peuvent être de toutes formes issues d'une création artistique et permettent en outre de conférer à la poignée 1 selon l'invention une esthétique nouvelle, jouant par exemple sur des couleurs différentes entre les profilés 2, 3 constitutifs de la poignée 1, mises en valeur notamment au moyen des ouvertures réalisées dans le profilé extérieur. Avec ou sans ouverture, le dispositif selon l'invention offre donc des possibilités esthétiques nouvelles en différenciant par exemple la couleur des deux profilés, pour une même poignée, et lorsqu'une ou plusieurs ouvertures sont présentes, des effets nouveaux de couleurs peuvent être obtenus au moyen de cette ou de ces ouvertures, en différenciant la couleur vue à travers l'ouverture de celle extérieure de la poignée, ceci étant rendu possible grâce à la structure en deux profilés de la poignée.

## Revendications

1. Dispositif pour la manoeuvre d'une porte ou analogue, comportant :
- une poignée (1) apte à une prise en main,
- des moyens de fixation de ladite poignée sur ladite porte ou analogue,
- ladite poignée (1) apte à une prise en main comprenant un premier profilé (2) comportant un premier voile (4) de matière définissant une première face externe (5), une première face interne (6) opposée à la première face externe et séparée de celle-ci par l'épaisseur de matière dudit premier voile de matière, ledit dispositif étant ***caractérisé en ce que***:
- ladite poignée comprend en outre un deuxième profilé (3), distinct du premier profilé, et comportant un deuxième voile (7) de matière définissant une deuxième face externe (8), une deuxième face interne (9) opposée à la deuxième face externe et séparée de celle-ci par l'épaisseur de matière dudit deuxième voile de matière, et
- **en ce qu'**il comprend des moyens de liaison (10) d'un profilé à l'autre, en sorte que les premier (2) et deuxième (3) profilés coopèrent, lorsqu'ils sont liés l'un à l'autre, de façon que les faces internes des premier (2) et deuxième (3) profilés soient disposées en vis-à-vis et séparées l'une de l'autre, par un espace (11) dit interne, ladite poignée présentant ainsi une épaisseur (h) conférée par l'épaisseur des premier (4) et deuxième (7) voiles des premier et deuxième profilés, respectivement, additionnée de l'épaisseur dudit espace interne (11) compris entre ces derniers.

2. Dispositif selon la revendication 1, ***caractérisé en ce que*** les axes longitudinaux respectifs des premier (2) et deuxième (3) profilés sont parallèles lorsque les premier et deuxième profilés sont liés l'un à l'autre.

3. Dispositif selon la revendication 1 ou 2, ***caractérisé en ce que*** chacun desdits premier (2) et deuxième (3) profilés comporte un premier (12, 17) et un deuxième (13, 18) bords longitudinaux, entre lesquels s'étend ledit voile (4, 7) de matière, et **en ce que** deux bords longitudinaux respectifs des deux premier (2) et deuxième (3) profilés sont en contact l'un avec l'autre.

4. Dispositif selon la revendication 3, ***caractérisé en ce que*** les premiers (12, 13) bords longitudinaux de chacun des premier (2) et deuxième (3) profilés sont en contact l'un avec l'autre, et **en ce que** les deuxièmes (13, 18) bords longitudinaux de chacun des premier (2) et deuxième (3) profilés sont en contact l'un avec l'autre.

5. Dispositif selon la revendication 1, et l'une des revendications 3 ou 4, ***caractérisé en ce que*** lesdits moyens de liaison (10) d'un profilé à l'autre, comprennent des moyens d'emboîtement (23) de deux bords longitudinaux respectifs des premier (2) et deuxième (3) profilés.

6. Dispositif selon l'une quelconque des revendications 1 à 5, ***caractérisé en ce que*** lesdits moyens de liaison (10) comprennent lesdits moyens de fixation de la poignée sur la porte ou analogue.

7. Dispositif selon les revendications 5 et 6, ***caractérisé en ce que*** lesdits moyens d'emboîtement (23) sont disposés sur deux bords (13, 18) respectifs des premier (2) et deuxième (3) profilés, et **en ce que** les moyens de fixation de la poignée sur la porte ou analogue sont disposés sur les deux autres bords (12, 17) respectifs des premier et deuxième profilés.

8. Dispositif selon l'une quelconque des revendications 1 à 7, ***caractérisé en ce que*** les premier (2) et deuxième (3) profilés adoptent respectivement des formes courbes incluses l'une dans l'autre.

9. Dispositif selon l'une quelconque des revendications 1 à 8, ***caractérisé en ce que*** l'un desdits premier (2) ou deuxième (3) profilés comprend à l'un des bords, un retour longitudinal (22) d'une largeur correspondant à l'épaisseur du voile de matière de l'autre profilé, et destiné à former une butée pour le bord correspondant de ce dernier.

10. Dispositif selon l'une quelconque des revendications 4 à 9, ***caractérisé en ce que*** deux (12, 17) des bords longitudinaux du premier (2) et du deuxième (3) profilés, qui sont en contact, ont des profils parallèles et superposés dans la zone de contact, et **en ce que** les deux autres bords longitudinaux (13, 18) du premier et du deuxième profilés, qui sont en contact, ont des profils se joignant bout à bout.

## Claims

1. Device for manoeuvring a door or the like, comprising:
- a handle (1) that can be grasped in the hand,
- fixing means for attaching said handle to the said door or the like,
- the said handle (1) capable of being grasped in the hand comprising a first section piece (2) comprising a first web (4) of material defining a first external face (5), a first internal face (6) opposite the first external face and separated therefrom by the thickness of material of the said first web of material, the said device being **characterized in that**:
- the said handle further comprises a second section piece (3), distinct from the first section piece, and comprising a second web (7) of material defining a second external face (8), a second internal face (9) opposite the second external face and separated therefrom by the thickness of material of the said second web of material, and
- **in that** it comprises connecting means (10) for connecting one section piece to the other so that the first (2) and second (3) section pieces, when joined together, collaborate in such a way that the internal faces of the first (2) and second (3) section pieces are positioned facing one another and separated from one another by a space (11) known as the internal space, the said handle thus having a thickness (h) conferred upon it by the thickness of the first (4) and second (7) webs of the first and second section pieces respectively, plus the thickness of the said internal space (11) contained between these section pieces.

2. Device according to Claim 1, **characterized in that** the respective longitudinal axes of the first (2) and second (3) section pieces are parallel when the first and second section pieces are joined together.

3. Device according to Claim 1 or 2, **characterized in that** each of the said first (2) and second (3) section pieces comprises a first (12, 17) and a second (13, 18) longitudinal edge, between which edges the said web (4, 7) of material extends, and **in that** two respective longitudinal edges of the two first (2) and second (3) section pieces are in contact with one another.

4. Device according to Claim 3, **characterized in that** the first (12, 13) longitudinal edges of each of the first (2) and second (3) section pieces are in contact with one another, and **in that** the second (13, 18) longitudinal edges of each of the first (2) and second (3) section pieces are in contact with one another.

5. Device according to Claim 1 and one of Claims 3 and 4, **characterized in that** the said connecting means (10) for connecting one section piece to the other comprise means (23) of fitting together two respective longitudinal edges of the first (2) and second (3) section pieces.

6. Device according to any one of Claims 1 to 5, **characterized in that** the said connecting means (10) comprise the said fixing means for attaching the handle to the door or the like.

7. Device according to Claims 5 and 6, **characterized in that** the said fitting-together means (23) are located on two respective edges (13, 18) of the first (2) and second (3) section pieces, and **in that** the fixing means for attaching the handle to the door or the like are positioned on the other two respective edges (12, 17) of the first and second section pieces.

8. Device according to any one of Claims 1 to 7, **characterized in that** the first (2) and second (3) section pieces respectively adopt curved shapes included one inside the other.

9. Device according to any one of Claims 1 to 8, **characterized in that** one of the said first (2) or second (3) section pieces comprises, at one of the edges, a longitudinal return (22) of a width corresponding to the thickness of the web of material of the other section piece and intended to form an end stop for the corresponding edge of the latter.

10. Device according to any one of Claims 4 to 9, **characterized in that** two (12, 17) of the longitudinal edges of the first (2) and of the second (3) section pieces, which are in contact, have profiles which are parallel and superposed in the region of contact, and **in that** the other two longitudinal edges (13, 18) of the first and of the second section pieces, which are in contact, have profiles which meet end to end.

## Patentansprüche

1. Vorrichtung zum Betätigen einer Tür oder dergleichen, enthaltend:
- einen Griff (1), der in die Hand genommen werden kann,
- Mittel zum Befestigen des Türgriffs an der Tür oder dergleichen,
- wobei der in die Hand zu nehmende Türgriff (1) ein erstes Profil (2) aufweist, das eine erste Materialschale (4) aufweist, die eine erste Außenseite (5) und eine erste Innenseite (6) definiert, die der ersten Außenseite gegenüber liegt und von dieser durch die Materialdicke der ersten Materialbiegung getrennt ist, wobei die Vorrichtung **dadurch gekennzeichnet ist, dass**
- der Türgriff ferner ein zweites Profil (3) aufweist, das sich vom ersten Profil unterscheidet und eine zweite Materialschale (7) aufweist, die eine zweite Außenseite (8) und eine zweite Innenseite (9) definiert, die der zweiten Außenseite gegenüber liegt und von dieser durch die Materialdicke der zweiten Materialschale getrennt ist, und
- dass sie Verbindungsmittel (10) zum Verbinden des einen Profils mit dem anderen Profil enthält, so dass das erste (2) und das zweite Profil (3) zusammenwirken, wenn sie miteinander verbunden sind, so dass die Innenseiten des ersten (2) und des zweiten Profils (3) einander gegenüber zu liegen kommen und durch einen sogenannten Innenraum (11) voneinander getrennt sind, wobei der Türgriff somit eine Materialdicke (h) aufweist, die durch die Materialdicke der ersten (4) oder der zweiten Materialschale (7) des ersten oder des zweiten Profils, zuzüglich der Dicke des zwischen diesen beiden liegenden Innenraums (11), bestimmt ist.

2. Vorrichtung nach Anspruch 1, **dadurch gekennzeichnet, dass** die Längsachsen des ersten (2) oder zweiten Profils (3) parallel verlaufen, wenn das erste und das zweite Profil miteinander verbunden sind.

3. Vorrichtung nach Anspruch 1 oder 2, **dadurch gekennzeichnet, dass** das erste (2) und das zweite Profil (3) jeweils einen ersten (12, 17) und einen zweiten Längsrand (13, 18) aufweisen, zwischen welchen sich die Materialschale (4, 7) erstreckt, und dass die beiden jeweiligen Längsränder des ersten (2) oder des zweiten Profils (3) miteinander in Kontakt sind.

4. Vorrichtung nach Anspruch 3, **dadurch gekennzeichnet, dass** die ersten Längsränder (12, 13) des ersten (2) oder des zweiten Profils (3) miteinander in Kontakt sind, und dass die zweiten Längsränder (13, 18) des ersten (2) oder des zweiten Profils (3) miteinander in Kontakt sind.

5. Vorrichtung nach Anspruch 1 und nach einem der Ansprüche 3 oder 4, **dadurch gekennzeichnet, dass** die Verbindungsmittel (10) zum Verbinden des einen Profils mit dem anderen Profil Einsteckmittel (23) zum Ineinanderstecken der beiden jeweiligen Längsränder des ersten (2) und des zweiten Profils (3) aufweisen.

6. Vorrichtung nach einem der Ansprüche 1 bis 5, **dadurch gekennzeichnet, dass** die Verbindungsmittel (10) Mittel zum Befestigen des Türgriffs an der Tür oder dergleichen aufweisen.

7. Vorrichtung nach Anspruch 5 und 6, **dadurch gekennzeichnet, dass** die Einsteckmittel (23) an zwei jeweiligen Rändern (13, 18) des ersten (2) und des zweiten Profils (3) angeordnet sind, und dass die Befestigungsmittel zum Befestigen des Türgriffs an der Tür oder dergleichen an den beiden weiteren Rändern (12, 17) des ersten oder zweiten Profils angeordnet sind.

8. Vorrichtung nach einem der Ansprüche 1 bis 7, **dadurch gekennzeichnet, dass** das erste (2) und das zweite Profil (3) jeweils gekrümmte Formen annehmen, die ineinander eingeschlossen sind.

9. Vorrichtung nach einem der Ansprüche 1 bis 8, **dadurch gekennzeichnet, dass** das erste (2) oder zweite Profil (3) an einem der Ränder einen longitudinalen Rückzug (22) mit einer der Materialdicke der Materialschale des anderen Profils entsprechenden Breite aufweist, welcher Rückzug dazu bestimmt ist, einen Anschlag für den entsprechenden Rand des letztgenannten Profils zu bilden.

10. Vorrichtung nach einem der Ansprüche 4 bis 9, **dadurch gekennzeichnet, dass** zwei der miteinander in Kontakt stehenden Längsränder (12, 17) des ersten (2) und des zweiten Profils (3) parallel verlaufende und im Kontaktbereich übereinander geordnete Profilformen aufweisen, und dass die beiden anderen miteinander in Kontakt stehenden Längsränder (13, 18) des ersten und des zweiten Profils Profilformen aufweisen, die stumpf aufeinandertreffen.
